# FASCICULE DE BREVET EUROPEEN

(11) **EP 0 422 197 B1**
(45) Date de publication et mention de la délivrance du brevet: **14.04.1993**
(21) Numéro de dépôt: 90907162.3
(22) Date de dépôt: 26.04.1990
(51) Int. Cl.: E06B 3/88

(54) **DISPOSITIF DE SECURITE ANTI-PINCE DOIGTS**
FINGERQUETSCHSCHUTZVORRICHTUNG
DEVICE FOR PREVENTING FINGERS FROM JAMMING

(30) Priorité: 27.04.1989 FR 8905582; 13.03.1990 FR 9003177
(43) Date de publication de la demande: 17.04.1991
(73) Titulaire: TEINTURIER-MILGRAM, Monique, F-94210 La-Varenne-Saint-Hilaire (FR)
(72) Inventeur: TEINTURIER-MILGRAM, Monique, F-94210 La-Varenne-Saint-Hilaire (FR)
(74) Mandataire: Sauvage, Renée
(86) Numéro de dépôt international: FR9000301
(87) Numéro de publication internationale: WO9012945

(56) Documents cités:
- FR-A- 2 282 032
- GB-A- 2 019 475
- GB-A- 2 138 478
- GB-A- 2 203 473
- US-A- 4 878 267

## Description

La présente invention a pour objet un dispositif de sécurité destiné à venir équiper, sur une partie au moins de leur hauteur, le bord vertical d'une porte et le chambranle voisin, côté charnières, pour interdire aux nourrissons et jeunes enfants d'introduire leurs doigts ou leurs mains dans le passage laissé vacant entre ladite porte et ledit chambranle, lorsque la porte est ouverte.

La fermeture des portes par une tierce personne, ou même par un courant d'air, provoque quotidiennement des accidents allant du simple traumatisme des phalanges par écrasement jusqu'au sectionnement de celles-ci : c'est là la cause la plus fréquente des accidents chez les tout-petits.

Différents dispositifs ont été proposés pour remédier à cette situation et, parmi ceux-ci, des dispositifs constitués d'une pièce allongée rigide ou semi-rigide présentant des lignes de subdivision longitudinales définissant deux lamelles marginales et une zone centrale de géométrie variable, lesdites lamelles marginales étant adaptées à être fixées respectivement sur le chambranle et sur ledit bord vertical de la porte tandis que la zone de géométrie variable se projette librement à l'extérieur du chambranle, ladite zone de géométrie variable étant susceptible de passer d'une configuration au moins relativement aplatie, en position fermée de la porte, à une configuration déployée, en position ouverte de la porte.

De tels dispositifs sont décrits, par exemple, dans FR-A-2 282 0̸32, GB-A-2 20̸3 473 et GB-A-2 0̸19 475.

Ces dispositifs connus ont un inconvénient commun, celui d'être encombrant au stockage et malcommode à conditionner.

En effet, le dispositif objet de FR-A-2 282 0̸32 est, comme le déposant le définit lui-même, un soufflet, ce qui implique une construction plissée par fabrication.

Le dispositif objet de GB-A-2 20̸3 473 est une bande de plastique en forme de V, tout comme le dispositif objet de GB-A-2 0̸19 475 qui, au surplus est pourvu de languettes aux extrémités libres du V et, extérieurement, à la pointe du V.

La présente invention a pour but de remédier à cet inconvénient, but qui est atteint en ce sens qu'elle apporte un dispositif qui, avant montage, a une configuration plate et dans lequel les lamelles et la zone de géométrie variable sont constituées d'éléments rigides ou semi-rigides reliés entre eux par une zone de matériau souple différent du matériau rigide ou semi-rigide.

Dans une première forme d'exécution, les lamelles et la zone de géométrie variable de la pièce allongée constituant le dispositif sont des éléments indépendants réunis à une couche de matériau souple formant doublure commune et, avantageusement, les lamelles et la zone de géométrie variable sont réunies à la couche de matériau souple par un adhésif.

Dans une deuxième forme d'exécution, les lamelles et la zone de géométrie variable sont des éléments indépendants inclus dans une enveloppe commune en un matériau souple.

Dans une troisième forme d'exécution, les lamelles marginales et la zone de géométrie variable sont des éléments indépendants réunis par un pont de matière souple ayant une forte résistance à la flexion.

Selon une première variante de la troisième forme d'exécution, les bords longitudinaux de chaque pont de matière souple se confondent avec ceux des lamelles adjacentes.

Selon une deuxième variante, chaque pont de matière souple a un profil en H, le bord des lamelles à réunir venant se loger entre les barres verticales du H de part et d'autre de la barre horizontale de ce dernier.

Selon une troisième variante, chaque pont de matière souple à un profil en T, un bord des lamelles à réunir venant se loger le long des deux parties de barres horizontales du T de part et d'autre de la barre verticale de ce dernier.

Pour faciliter l'articulation, l'une des faces du pont de matière est avantageusement concave.

De préférence, les lamelles marginales et la zone de géométrie variable sont en matière plastique rigide ou semi-rigide, par exemple, en poly(chlorure de vinyle) et les ponts de matière sont en matière plastique souple, par exemple, en un copolymère de téréphtalate d'alkylène, de préférence de butylène, possèdant des chaînes polyéther glycol, tel que le produit commercialisé sous la marque Hytrel par E.I. DU PONT DE NEMOURS

En pratique, la zone de géométrie variable peut être constituée par au moins deux lamelles centrales.

Dans une forme de réalisation préférée, le dispositif est adapté à être mis en place sur la face extérieure de la porte telle que vue par rapport à sa direction d'ouverture, car c'est depuis cette face extérieure que le passage offrant un danger est le plus largement ouvert.

Cependant, le dispositif selon l'invention peut également être adapté à être mis en place sur la face intérieure de la porte telle que vue par rapport à sa direction d'ouverture.

De préférence, la réunion entre les lamelles marginales et, respectivement, le chambranle et le bord de la porte se fait dans la feuillure du chambranle et sur la partie en vis-à-vis du bord vertical de la porte, de sorte qu'en position fermée de la porte, ces lamelles marginales sont dissimulées à la vue. A la connaissance de la Demanderesse, aucun dispositif antérieurement connu n'a jamais été monté de cette façon : tous ont leurs lamelles marginales fixées sur des parties de la porte et de chambranle visibles lorsque la porte est fermée, de sorte que la présence de ces dispositifs de sécurité est beaucoup plus apparente que celle du dispositif selon l'invention dans son montage préféré.

L'invention sera mieux comprise à la lecture de la description ci-après faite en référence au dessin annexé dans lequel l'épaisseur des matériaux a été exagérée à des fins de clarté et dans lequel :
- les figures 1 à 3 montrent, en coupe transversale, un dispositif selon l'invention, respectivement dans trois formes de réalisation différentes,
- les figures 4a et 4b montrent, en coupe transversale, une partie du dispositif selon l'invention, respectivement selon deux variantes de la forme de réalisation de la figure 3,
- la figure 5 est une vue en élévation du dispositif de la figure 1 avant montage,
- la figure 6 est une coupe montrant un chambranle et une partie de porte équipés du dispositif selon l'invention, dans l'une quelconque de ses formes de réalisation représentée schématiquement, la porte étant fermée,
- la figure 7 est une vue similaire à la figure 6, la porte étant ouverte,
- les figures 6a et 7a représentent schématiquement et à plus petite échelle, en élévation, la porte et le chambranle équipés selon l'invention, respectivement en positions fermée et ouverte, et
- la figure 8 est une vue similaire à la figure 7 montrant un dispositif selon l'invention monté côté intérieur de la porte, vu dans le sens de l'ouverture.

Si l'on se réfère aux figures 1 et 5, on voit un dispositif selon l'invention constitué de deux lamelles centrales 1, 1′ et de deux lamelles marginales 2, 2′. Les lamelles centrales et marginales sont solidarisées à demeure, par une couche d'adhésif 18 à une feuille de matériau souple 19. En vis-à-vis des lamelles marginales 2 et 2′, la feuille de matériau souple 19 est enduite d'un adhésif de pression 9, 9′ recouvert d'une bande de protection pelable 7, 7′.

On voit qu'à l'état inutilisé, le dispositif selon l'invention est totalement plat, ce qui facilite son stockage, son conditionnement et son expédition.

Les lamelles centrales 1, 1′ et marginales 2, 2′ sont en un matériau résistant, rigide ou semi-rigide, par exemple en bois, en poly(chlorure de vinyle), en polypropylène, en caoutchouc, en un métal tel que l'aluminium, etc. Leur épaisseur est choisie à la fois pour que les lamelles marginales puissent être reçues dans le jeu fonctionnel de la porte (figure 6) et pour que les lamelles centrales aient la résistance voulue en fonction de la nature de leur matériau constitutif. La largeur des lamelles marginales 2, 2′ est plus faible que celle des lamelles centrales 1, 1′ qui, elle, dépend de l'angle d'ouverture de la porte à protéger, 90̸° ou 180̸°.

La feuille de matériau 19 doit être à la fois flexible et résistante, mais sensiblement dépourvue d'élasticité. Il peut s'agir, par exemple, d'une feuille de poly(chlorure de vinyle), de polypropylène, de tissu très solide, etc.

On comprend que les articulations 3 du dispositif de la figure 1, du fait de l'absence d'élasticité de la feuille 19, ne peuvent se plier que dans une seule direction. On constate au surplus que toutes les articulations pivotent dans la même direction.

Dans la forme d'exécution de la figure 2, on utilise des lamelles centrales 1, 1′ et des lamelles marginales 2, 2′ séparées les unes des autres, mais réunies en un ensemble par une enveloppe commune 21 en une matière ayant les propriétés définies pour la feuille 19. Cette enveloppe 21 présente des zones de moindre épaisseur sur une de ses faces pour définir des articulations 3b entre les lamelles.

Dans la forme d'exécution de la figure 3, les lamelles centrales 1, 1′ sont réunies entre elles et réunies aux lamelles marginales 2, 2′ par un pont de matière plastique souple 11 ayant une forte résistance à la flexion. Les bords longitudinaux 12 des ponts de matière 11 se confondent avec ceux des lamelles.

Dans la variante de la figure 4a, le pont de matière 11′ à un profil en H et les bords longitudinaux des lamelles viennent se loger entre les barres verticales 13 du H de part et d'autre de sa barre horizontale 14.

Dans la variante de la figure 4b, le pont de matière 11˝ a un profil en T et l'un des bords longitudinaux de chacune des lamelles vient longer l'une des deux parties de la barre horizontale 15 du T de part et d'autre de sa barre verticale 16. Comme on le voit, la face du pont 11˝ opposée à la barre horizontale 15 du T est concave en 17, ce qui facilite la flexion du pont 11˝.

Le dispositif selon les figures 3, 4a et 4b peut être fabriqué par coextrusion des éléments 1, 1′, 2, 2′ en matière plastique rigide ou semi-rigide et des ponts 11, 11′, 11˝ en matière plastique souple.

On va maintenant décrire l'utilisation du dispositif selon l'invention.

Comme le montrent les figures 6 et 7, après enlèvement des feuilles pelables 7, le dispositif peut être collé, le long de ses lamelles marginales 2 et 2′ et grâce à l'adhésif de pression 9, respectivement dans la feuillure 5a d'un chambranle 5 de porte et sur le bord 4a an vis-à-vis de la porte 4.

Ainsi qu'il ressort clairement de la figure 6, en position fermée de la porte, les lamelles marginales 2 et 2′ sont logées dans le jeu fonctionnel de la porte et sont invisibles. Elles sont tout autant dissimulées à la vue en position ouverte de la porte, comme on peut en juger d'après la figure 7.

En position fermée de la porte (figure 6 et 6a), seules les lamelles centrales 1 et 1′ se projettent vers l'extérieur. Encore sont-elles étroitement appliquées l'une sur l'autre, contre la porte, de sorte qu'elles ne forment aucune protubérance disgracieuse dissuadant de leur utilisation, ce qui est généralement le cas des dispositifs antérieurement connus.

En position ouverte de la porte (figures 7 et 7a), le dispositif se déploie, interdisant tout accès, selon la flèche F1, à l'espace E dégagé entre la porte 4 et le chambranle 5.

On pourra également souhaiter empêcher un enfant d'introduire ses doigts, selon la flèche F2, dans le plus petit espace e dégagé entre la porte 4 et le chambranle 5, côté intérieur de la porte, vu dans le sens d'ouverture. Cela pourra être fait avec un dispositif tel que représenté à la figure 8 qui se distingue de ceux précédemment décrits par le fait qu'il est monté sur la feuillure 5b du chambranle 5 et sur le chant 4b de la porte 4.

La structure du dispositif selon l'invention, quelle que soit la forme d'exécution, est telle que le dispositif peut être produit en grande longueur et coupé selon le voeu de la clientèle. On pourra également le vendre en longueurs standard égales soit à la hauteur d'atteinte habituelle d'un enfant de cinq ans, soit à la hauteur des portes normalisées.

L'invention n'est pas limitée aux formes d'exécution décrites et représentées. En particulier, le dispositif pourrait comporter plus de deux lamelles centrales et les lamelles pourraient ne pas être de même largeur. Il pourrait être fixé aux portes et chambranles par un autre moyen que le collage, par exemple cloué ou vissé, mais on préfère généralement le collage, solution simple et propre et ne laissant aucun trou après démontage, lorsque l'âge de l'enfant rend le dispositif inutile. On pourrait, par ailleurs, fabriquer un ensemble qui interdise l'accès tant à l'espace E qu'à l'espace e, ensemble qui réunirait donc en un tout unitaire deux dispositifs selon l'invention à installer entre feuillure et bord en vis-à-vis de la porte.

Il est bien entendu que même, si tout au long de la description et dans les revendications, on s'est référé à l'équipement d'une porte et d'un chambranle, la portée de l'invention n'est pas limitée à un tel usage. Le dispositif peut tout aussi bien être monté entre un vantail de fenêtre et l'huisserie adjacente, ou en relation avec tout autre ensemble pivotant similaire dégageant une fente accessible et dangereuse pour la sécurité des enfants.

## Revendications

1. Dispositif de sécurité destiné à venir équiper, sur une partie au moins de leur hauteur, le bord vertical d'une porte (4) et le chambranle (5) voisin, côté charnières, lequel dispositif est constitué d'une pièce allongée rigide ou semi-rigide présentant des lignes de subdivision longitudinales (3, 11) définissant deux lamelles marginales (2, 2′) et une zone centrale de géométrie variable (1, 1′), lesdites lamelles marginales (2, 2′) étant adaptées à être fixées respectivement sur le chambranle (5) et sur ledit bord vertical de la porte (4) tandis que la zone de géométrie variable (1, 1′) se projette librement vers l'extérieur, ladite zone de géométrie variable (1, 1′) étant susceptible de passer d'une configuration au moins relativement aplatie, en position fermée de la porte, à une configuration déployée, en position ouverte de la porte, caractérisé en ce que, avant montage, le dispositif a une configuration plate et en ce que lesdites lamelles (2, 2′) et ladite zone de géométrie variable (1, 1′) sont constituées d'éléments rigides ou semi-rigides reliés entre eux par une zone de matériau souple différent du matériau rigide ou semi-rigide.

2. Dispositif selon la revendication 1, caractérisé en ce que les lamelles (2, 2′) et la zone de géométrie variable (1, 1′) sont des éléments indépendants réunis à une couche de matériau souple (19) formant doublure commune.

3. Dispositif selon la revendication 2, caractérisé en ce que les lamelles (2, 2′) et la zone de géométrie variable (1, 1′) sont réunies à la couche de matériau souple (19) par un adhésif (18).

4. Dispositif selon la revendication 1, caractérisé en ce que les lamelles (2, 2′) et la zone de géométrie (1, 1′) sont des éléments indépendants inclus dans une enveloppe commune (21) en un matériau souple.

5. Dispositif selon la revendication 1, caractérisé en ce que les lamelles marginales (2, 2′) et la zone de géométrie variable (1, 1′) sont des éléments indépendants, rigides ou semi-rigides, réunis par un pont (11, 11′, 11˝) de matière souple ayant une forte résistance à la flexion.

6. Dispositif selon la revendication 5, caractérisé en ce que les bords longitudinaux (12) de chaque pont de matière souple (11) se confondent avec ceux des lamelles adjacentes.

7. Dispositif selon la revendication 5 ou 6, caractérisé en ce que chaque pont de matière souple (11′) a un profil en H, le bord des lamelles (1, 1′ ; 2, 2′) à réunir venant se loger entre les barres verticales (13) du H de part et d'autre de la barre horizontale (14) de ce dernier.

8. Dispositif selon la revendication 5 ou 6, caractérisé en ce que chaque pont de matière souple (11˝) a un profil en T, un bord des lamelles (1, 1′ ; 2, 2′) à réunir venant se loger le long des deux parties (15) de barres horizontales du T de part et d'autre de la barre verticale (16) de ce dernier.

9. Dispositif selon l'une quelconque des revendications 5 à 8, caractérisé en ce que l'une des faces (17) du pont de matière (11˝) est concave.

10. Dispositif selon l'une quelconque des revendications 5 à 9, caractérisé en ce que les lamelles marginales (2, 2′) et la zone de géométrie variable (1, 1′) sont en matière plastique rigide ou semi-rigide et en ce que les ponts de matière (11, 11′, 11˝) sont en matière plastique souple.

11. Dispositif selon la revendication 10, caractérisé en ce que la matière plastique rigide ou semi-rigide est un poly(chlorure de vinyle).

12. Dispositif selon la revendication 10 ou 11, caractérisé en ce que la matière souple est un copolymère de téréphtalate d'alkylène possèdant des chaînes polyéther glycol.

13. Dispositif selon l'une quelconque des revendications 1 à 12, caractérisé en ce que la zone de géométrie variable est constituée par au moins deux lamelles centrales (1, 1′).

14. Dispositif selon l'une quelconque des revendications 1 à 13, caractérisé en ce que la réunion entre les lamelles marginales (2, 2′) et, respectivement, le chambranle (5) et le bord (4a) de la porte se fait dans la feuillure (5a) du chambranle et sur la partie en vis-à-vis (4a) du bord vertical de la porte (4), de sorte qu'en position fermée de la porte, ces lamelles marginales (2, 2′) sont dissimulées à la vue.

15. Procédé de fabrication du dispositif selon l'une quelconque des revendications 5 à 12, caractérisé en ce qu'il consiste à coextruder les éléments (1, 1′, 2, 2′) en matière plastique rigide ou semi-rigide et les ponts (11, 11′, 11˝) en matière plastique souple.

## Patentansprüche

1. Sicherheitsvorrichtung zur Ausrüstung des vertikalen Rands einer Tür (4) und der benachbarten angelseitigen Türstockverkleidung (5) auf wenigstens einem Teil ihrer Höhe, die ein längliches, starres oder halbstarres Teil mit Längsunterteilungslinien (3, 11) umfaßt, die zwei Randstreifen (2, 2′) und eine zentrale Zone veränderlicher Geometrie (1, 1′) abgrenzen, wobei die Ranstreifen (2, 2′) an der Türstockverkleidung (5)bzw. an dem vertikalen Rand der Tür (4) befestigbar sind, während die Zone veränderlicher Geometrie (1, 1′) sich frei nach außen erstreckt und von einer wenigstens relativ flachen Konfiguration bei geschlossener Tür in eine entfaltete Konfiguration bei geöffneter Tür übergehen kann, dadurch gekennzeichnet, daß die Vorrichtung vor der Montage eine flache Konfiguration hat und daß die Streifen (2, 2′) und die Zone veränderlicher Geometrie (1, 1′) aus starren oder halbstarren Elementen bestehen, die miteinander durch eine Zone aus biegsamem Werkstoff verbunden sind, der ein anderer als der starre oder halbstarre Werkstoff ist.

2. Vorrichtung nach Anspruch 1, dadurch gekennzeichnet, daß die Streifen (2, 2′) und die Zone veränderlicher Geometrie (1, 1′) getrennte Elemente sind, die mit einer Schicht (19) aus biegsamem Werkstoff verbunden sind, die einen gemeinsamen Belag bildet.

3. Vorrichtung nach Anspruch 2, dadurch gekennzeichnet, daß die Streifen (2, 2′) und die Zone veränderlicher Geometrie (1, 1′) mit der Schicht (19) aus biegsamem Werkstoff durch einen Klebstoff (18) verbunden sind.

4. Vorrichtung nach Anspruch 1, dadurch gekennzeichnet, daß die Streifen (2, 2′) und die Zone veränderlicher Geometrie (1, 1′) getrennte Elemente sind, die in einer gemeinsamen Hülle (21) aus einem biegsamen Werkstoff eingeschlossen sind.

5. Vorrichtung nach Anspruch 1, dadurch gekennzeichnet, daß die Randstreifen (2, 2′) und die Zone veränderlicher Geometrie (1, 1′) getrennte starre oder halbstarre Elemente sind, die durch eine Brücke (11, 11′, 11˝) aus biegsamem Werkstoff mit hoher Biegefestigkeit verbunden sind.

6. Vorrichtung nach Anspruch 5, dadurch gekennzeichnet, daß die Längsränder (12) jeder Brücke (11) aus biegsamem Werkstoff mit denen der benachbarten Streifen zusammenfallen.

7. Vorrichtung nach Anspruch 5 oder 6, dadurch gekennzeichnet, daß jede Brücke (11′) aus biegsamem Werkstoff ein H-Profil hat, wobei der Rand der zu verbindenden Streifen (1, 1′; 2, 2′) zwischen den vertikalen Schenkeln (13) des H zu beiden Seiten seines horizontalen Schenkels (14) aufgenommen ist.

8. Vorrichtung nach Anspruch 5 oder 6, dadurch gekennzeichnet, daß jede Brücke (11˝) aus biegsamem Werkstoff ein T-Profil hat, wobei ein Rand der zu verbindenden Streifen (1, 1′; 2, 2′) längs der beiden horizontalen Schenkelteile (15) des T zu beiden Seiten seines vertikalen Schenkels (16) aufgenommen ist.

9. Vorrichtung nach einem der Ansprüche 5 bis 8, dadurch gekennzeichnet, daß eine der Flächen (17) der Werkstoffbrücke (11˝) konkav ist.

10. Vorrichtung nach einem der Ansprüche 5 bis 9, dadurch gekennzeichnet, daß die Randstreifen (2, 2′) und die Zone veränderlicher Geometrie (1, 1′) aus starrem oder halbstarrem Kunststoff bestehen und daß die Werkstoffbrücken (11, 11′, 11˝) aus biegsamem Kunststoff bestehen.

11. Vorrichtung nach Anspruch 10, dadurch gekennzeichnet, daß der starre oder halbstarre Kunststoff ein Polyvinylchlorid ist.

12. Vorrichtung nach Anspruch 10 oder 11, dadurch gekennzeichnet, daß der biegsame Werkstoff ein Copolymer des Alkylenterephthalats mit Polyetherglykolketten ist.

13. Vorrichtung nach einem der Ansprüche 1 bis 12, dadurch gekennzeichnet, daß die Zone veränderlicher Geometrie aus wenigstens zwei zentralen Streifen (1, 1′) besteht.

14. Vorrichtung nach einem der Ansprüche 1 bis 13, dadurch gekennzeichnet, daß die Verbindung der Randstreifen (2, 2′) mit der Türstockverkleidung (5) bzw. mit dem Rand (4a) der Tür im Falz (5a) der Türstockverkleidung und an dem gegenüberliegenden Teil (4a) des vertikalen Rands der Tür (4) stattfindet, so daß diese Randstreifen (2, 2′) bei geschlossener Tür nicht sichtbar sind.

15. Vorrichtung zur Herstellung der Vorrichtung nach einem der Ansprüche 5 bis 12, dadurch gekennzeichnet, daß die Elemente (1, 1′ ; 2, 2′) aus starrem oder halbstarrem Kunststoff und die Brücken (11, 11′, 11˝) aus biegsamem Werkstoff koextrudiert werden.

## Claims

1. Safety device intended to equip, over at least part of their height, the vertical edge of a door (4) and the adjoining jamb-lining (5), on the hinge side, which device consists of a rigid or semi-rigid elongate part having longitudinal subdivision lines (3, 11) defining two marginal strips (2, 2′) and a central zone of variable geometry (1, 1′), the said marginal strips (2, 2′) being adapted to be fixed respectively to the jamblining (5) and to the said vertical edge of the door (4) while the zone of variable geometry (1, 1′) projects freely outwards, the said zone of variable geometry (1, 1′) being capable of passing from an at least relatively flattened configuration, with the door in the closed position, to an opened-out configuration, with the door in the open position, characterised in that, before installation, the device has a flat configuration and in that the said strips (2, 2′) and the said zone of variable geometry (1, 1′) consist of rigid or semi-rigid elements joined together by a zone of flexible material which is different from the rigid or semi-rigid material.

2. Device according to Claim 1, characterised in that the strips (2, 2′) and the zone of variable geometry (1, 1′) are independent elements joined to a layer of flexible material (19) forming a common lining.

3. Device according to Claim 2, characterised in that the strips (2, 2′) and the zone of variable geometry (1, 1′) are joined to the layer of flexible material (19) by an adhesive (18).

4. Device according to Claim 1, characterised in that the strips (2, 2′) and the zone of variable geometry (1, 1′) are independent elements enclosed in a common envelope (21) made of a flexible material.

5. Device according to Claim 1, characterised in that the marginal strips (2, 2′) and the zone of variable geometry (1, 1′) are independent elements, which may be rigid or semi-rigid, joined by a bridging connector (11, 11′, 11˝) of flexible material having a high bending strength.

6. Device according to Claim 5, characterised in that the longitudinal edges (12) of each bridging connector (11) of flexible material are flush with those of the adjacent strips.

7. Device according to Claim 5 or 6, characterised in that each bridging connector (11′) of flexible material has an H-shaped profile, the edge of the strips (1, 1′; 2, 2′) to be joined being housed between the vertical strokes (13) of the H on either side of the horizontal stroke (14) of the latter.

8. Device according to Claim 5 or 6, characterised in that each bridging connector (11˝) of flexible material has a T-shaped profile, one edge of the strips (1, 1′; 2, 2′) to be joined being housed along the two horizontal stroke portions (15) of the T on either side of the vertical stroke (16) of the latter.

9. Device according to any one of Claims 5 to 8, characterised in that one of the faces (17) of the bridging connector (11˝) of material is concave.

10. Device according to any one of Claims 5 to 9, characterised in that the marginal strips (2, 2′) and the zone of variable geometry (1, 1′) are made of rigid or semi-rigid plastic and in that the bridging connectors (11, 11′, 11˝) of material are made of flexible plastic.

11. Device according to Claim 10, characterised in that the rigid or semi-rigid plastic is a polyvinyl chloride.

12. Device according to Claim 10 or 11, characterised in that the flexible material is an alkene terephthalate copolymer containing polyether glycol chains.

13. Device according to any one of Claims 1 to 12, characterised in that the zone of variable geometry consists of at least two central strips (1, 1′).

14. Device according to any one of Claims 1 to 13, characterised in that the joint between the marginal strips (2, 2′) and, respectively, the jamb-lining (5) and the edge (4a) of the door is made in the rebate (5a) of the jamb-lining and on the portion (4a) located directly opposite of the vertical edge of the door (4), so that when the door is in the closed position, these marginal strips (2, 2′) are hidden from view.

15. Method for manufacturing the device according to any one of Claims 5 to 12, characterised in that it consists in coextruding the elements (1, 1′, 2, 2′) made of rigid or semi-rigid plastic and the bridging connectors (11, 11′, 11˝) made of flexible plastic.
